# EUROPÄISCHE PATENTSCHRIFT

(11) **EP 0 733 748 B1**
(45) Veröffentlichungstag und Bekanntmachung des Hinweises auf die Patenterteilung: **05.06.2002**
(21) Anmeldenummer: 96104112.6
(22) Anmeldetag: 15.03.1996
(51) Int. Cl.: E03C 1/08

(54) **Einbauteile-Garnitur zum Einbau in ein Auslauf-Mundstück**
Set of in-built parts to be built in an outlet of a tap
Jeu des parties incorporées placé dans un embout de robinet

(30) Priorität: 24.03.1995 DE 19510734
(43) Veröffentlichungstag der Anmeldung: 25.09.1996
(73) Patentinhaber: DIETER WILDFANG GmbH, D-79379 Müllheim (DE)
(72) Erfinder: Muchenberger, Claus, 79379 Müllheim (DE); Grether, Hermann, 79379 Müllheim (DE)
(74) Vertreter: Patent- und Rechtsanwaltssozietät, Maucher, Börjes & Kollegen

(56) Entgegenhaltungen:
- EP-A- 0 208 958
- DE-A- 3 817 270
- DE-A- 4 108 521
- DE-U- 9 314 925
- US-A- 3 697 002

## Beschreibung

Die Erfindung betrifft eine Einbauteile-Garnitur zum Einbau in ein Auslauf-Mundstück einer Sanitärarmatur, mit einem Strahlregler als Einbauteil.

Solche Einbauteile-Garnituren sind in unterschiedlichen Ausführungsformen bereits bekannt. Je nach Einsatz- und Verwendungszweck werden die Durchflußmengen-Regler in Auslaufmundstücken mit Strahlreglern kombiniert. Dabei werden die einzelnen Einbauteile in Durchströmrichtung der Einbau-Garnitur aufeinander aufgesetzt, was jedoch eine entsprechend große Baulänge nach sich zieht. Auch ist die Abdichtung zwischen den einzeln aufeinander aufliegenden Einbauteilen ein Problem. Zudem besteht bei und nach der Montage und dem Bestücken des Auslaufmundstückes die Gefahr, daß die im Mundstück lose aneinander gehaltenen Einbauteile herausfallen. Dies ist auch für eine automatische Fertigung, Zusammenstellung und Verpackung einer solchen, in einem Auslaufmundstück befindlichen Einbauteile-Garnitur nachteilig.

Es besteht daher insbesondere die Aufgabe, eine gut handhabbare und funktionssichere Einbauteile-Garnitur der eingangs erwähnten Art zu schaffen.

Die erfindungsgemäße Lösung dieser Aufgabe besteht bei der Einbauteile-Garnitur darin, daß als weiteres Einbauteil ein Durchflußmengenregler und ein Vorsatzsieb vorgesehen ist, welches dem Durchflußmengenregler zuströmseitig vorgeschaltet ist und daß die Einbauteile selbst jeweils zueinander passende Anschlußmittel zum wahlweisen lösbaren Verbinden des Strahlreglers mit dem Durchflußmengenregler und/oder dem Vorsatzsieb aufweisen.

Aus G 93 14 925 ist es bereits bekannt, ein speziell ausgestaltetes Vorsatzsieb einem Rückschlagventil, einem Wassermengenregler oder einem Strahlregler vorzuschalten. Die lösbare Verbindung zwischen dem vorbekannten Vorsatzsieb und dem nachfolgenden Einbauteil erlaubt es zwar, dieses Schmutzsieb bei Bedarf zu reinigen und notfalls auszutauschen. Eine mehrteilige Einbauteile-Garnitur, deren Einbauteile je nach Bedarf und den sich im Einzelfall stellenden Erfordernissen miteinander kombiniert und zu funktionell unterschiedlichen Teilekombinationen zusammengestellt werden kann, ist in G 93 14 925 jedoch nicht vorgesehen.

Die Einbauteile der erfindungsgemäßen Einbauteile-Garnitur weisen jeweils zueinander passende Anschlußmittel zum wahlweisen Verbinden des Strahlreglers mit dem Durchflußmengenregler und/oder dem Vorsatzsieb auf. Da die an den Einbauteilen vorgesehenen Anschlußmittel miteinander kompatibel sind, kann die erfindungsgemäße Einbauteile-Garnitur je nach Anforderung aus den einzelnen Einbauteilen in der gewünschten Kombination zusammengesetzt werden. Vorteilhaft ist dabei auch, daß nur ein Vorsatzsieb erforderlich ist, das wahlweise mit dem Strahlregler oder dem Durchflußmengenregler verbindbar ist. Die Zusammenstellung der Einbauteile zu einer Garnitur oder einer Baueinheit kann entsprechend den jeweiligen Anforderungen vorgenommen werden. Dies vereinfacht auch die Lagerhaltung, da keine Auslaufmundstücke mit kompletten Einbauteilesätzen in den unterschiedlichsten Kombinationen bevorratet werden müssen.

Durch die lösbare Verbindung der Einbauteile wird die Handhabung während und nach der Montage sowie dem Bestücken des Auslaufmundstückes wesentlich erleichtert, da diese Einbauteile sich nicht ohne weiteres voneinander lösen und herausfallen können. Durch die lose Verbindung der Einbauteile liegen diese dicht aneinander an, wodurch sich gleichzeitig eine vergleichsweise geringe Baulänge erreichen läßt. Die Funktionssicherheit der erfindungsgemäßen Einbauteile-Garnitur wird noch dadurch erhöht, daß dem Durchflußmengenregler und/oder dem Strahlregler ein Vorsatzsieb vorgeschaltet ist, welches eventuell anströmende Schmutzpartikel von den nach folgenden Einbauteilen fernhält, die ansonsten zu Fehlfunktionen dieser nachfolgenden Einbauteile führen könnten.

Vorzugsweise sind die Anschlußmittel der Einbauteile durch Rastverbindungen gebildet. Dadurch kann das Verbinden der einzelnen Einbauteile miteinander auf einfache Weise durch Zusammendrücken der zuvor aufeinander gesetzten Teile erfolgen. Solche Rastverbindungen sind durch Anformungen einfach realisierbar und ergeben auch eine ausreichend belastbare Verbindung. Zweckmäßigerweise sind an den Einbauteilen, insbesondere bei deren Trennbereichen zwischen benachbarten Einbauteilen Eingriffsausnehmungen, vorzugsweise Anfasungen vorgesehen. Dadurch ist das Trennen der miteinander verbundenen Einbauteile erleichtert, beispielsweise, wenn ein Durchflußmengenregler gegen einen anderen mit anderer Durchflußklasse ausgetauscht werden soll.

Zusätzliche Ausgestaltungen der Erfindung sind in den weiteren Unteransprüchen aufgeführt. Nachstehend ist die Erfindung mit ihren wesentlichen Einzelheiten anhand der Zeichnungen noch näher erläutert.

Es zeigt:
- Fig. 1: Eine halbseitig im Schnitt dargestellte Ansicht einer Einbauteile-Garnitur,
- Fig. 2: eine in einem Auslaufmundstück eingesetzte Einbauteile-Garnitur,
- Fig. 3: eine Einbauteile-Garnitur, die sich in einem gegenüber Fig. 2 abgewandelt ausgebildeten Auslaufmundstück befindet,
- Fig. 4: ein halbseitig im Schnitt gehaltene Seitenansicht eines Durchflußmengenreglers,
- Fig. 5: eine Unterseitenansicht des in Figur 4 gezeigten Durchflußmengenreglers und
- Fig. 6: eine halbseitig im Schnitt gehaltene Seitenansicht eines Durchflußmengenreglers mit zuströmseitig aufgesetztem Vorsatzsieb.

Eine in Figur 1 erkennbare Einbauteile-Garnitur dient zum Formen und Regeln eines Wasserstrahles und befindet sich in Einbaulage in einem Auslaufmundstück 2, wie dies beispielsweise in Figur 2 gezeigt ist. Dieses Auslaufmundstück ist mit dem Auslaufende einer Sanitärarmatur verbindbar.
Die Einbauteile-Garnitur 1 gemäß Figur 1 ist im wesentlichen dreiteilig ausgebildet und weist einen Strahlregler 3 einen Durchflußmengenregler 4 sowie ein Vorsatzsieb 5 auf. Die Durchströmrichtung ist durch den Pfeil Pf1 gekennzeichnet. Der Strahlregler 3 dient zum Formen des Wassers zu einem weichen, spritzfreien Strahl. Der Durchflußmengenregler 4 dient zur weitgehend Wasserdruck-unabhängigen Begrenzung der Durchflußleistung und das Vorsatzsieb 5 dient schließlich dazu, im Wasser mitgeführte Festpartikel von dem Durchflußmengenregler und dem Strahlregler fernzuhalten, um dort die jeweils vorgesehene Funktion sicherzustellen und nicht zu beeinträchtigen.

Je nach Verwendungszweck werden unterschiedliche Kombinationen von Einbauteilen vorgesehen. Beispielsweise können Durchflußmengenregler 4 mit jeweils unterschiedlichen Durchflußklassen wahlweise eingesetzt werden. Auch besteht die Möglichkeit den Strahlregler 3 mit direkt aufgesetztem Vorsatzsieb 5 zu verwenden, wenn kein Durchflußmengenregler 4 benötigt wird.
Um nun die Einbauteile 3, 4, 5 wahlweise miteinander verbinden zu können, weisen diese selbst jeweils zueinander passende Anschlußmittel 6 auf. Dabei hat der Strahlregler 3 an seinem zuströmseitigen Ende, der Durchflußmengenregler 4 an beiden Enden und das Vorsatzsieb an seinem abströmseitigen Ende solche Anschlußmittel 6.

Um Fehlmontagen entgegenzuwirken ist es jedoch auch möglich, die Einbauteile 3, 4, 5 so auszugestalten, daß die zwischen dem Strahlregler 3 und dem Durchflußmengenregler 4 vorgesehenen Anschlußmittel 6 einerseits und die zwischen dem Durchflußmengenregler 4 sowie dem Vorsatzsieb 5 angeordneten Anschlußmittel 6 andererseits nicht miteinander kompatibel sind. Bevorzugt wird jedoch die hier dargestellte Ausführungsform, bei der die Anschlußmittel 6 aller Einbauteile 3, 4, 5 jeweils zueinander passen.

Wie gut in Fig. 1 und auch in Fig. 4 und 6 erkennbar, sind die Anschlußmittel der Einbauteile durch Rastverbindungen gebildet. Die Einbauteile können dadurch aufeinandergesetzt und durch Druckbeaufschlagung zusammengeklippst werden. Im Ausführungsbeispiel sind bei den Anschlußverbindungen als Anschlußmittel 6 umlaufende Ringswülste mit Hinterschneidungen vorgesehen.
Figur 4 zeigt an dem Durchflußmengenregler 4 zuströmseitig eine radial nach außen weisende Ringswulst 7 mit einer sich in axialer Richtung daran anschließenden Hinterschneidung 9. Dadurch ist die Anschlußverbindung für das dort anbringbare Vorsatzsieb 5 geschaffen. Dieses Vorsatzsieb hat eine entsprechend komplementäre Anschlußverbindung, wobei das Vorsatzsieb 5 innenseitig an einem umlaufenden Rand 13 (vgl. Fig. 6) eine nach innen weisende Ringwulst 11 mit sich daran anschließender Hinterschneidung 12 aufweist. Die Ringwülste sind gerundet ausgebildet oder haben an ihren äußeren Enden Anfasungen, so daß Auflaufschrägen gebildet sind, die das Zusammemklippsen der miteinander zu verbindenden Einbauteile erleichtert.
Die Anschlußmittel zwischen Durchflußmengenregler 4 und Strahlregler 3 sind ähnlich ausgebildet, wobei der Durchflußmengenregler an seinem abströmseitigen Ende eine nach innen weisende Ringwulst 8 und eine sich daran anschließenden Hinterschneidung 10 aufweist. Dazu komplementär weist der Strahlregler 3 an einem umlaufenden Ringsteg 14 einen nach außen weisende Ringwulst 15 mit sich daran anschließender Hinterschneidung 16 auf.
Durch die gleiche bzw. komplementäre Ausbildung der Anschlußmittel besteht die Möglichkeit, das Vorsatzsieb 5 entweder auf dem Durchflußmengenregler 4 oder direkt auf dem Strahlregler 3 anzubringen.
Bevorzugt sind die Ringwülste umlaufend geschlossen ausgebildet, damit sich in diesem Übergangs- bzw. Trennbereich eine dichte Verbindung ergibt, durch die zusätzliche Abdichtmaßnahmen entbehrlich werden. Es ist somit eine mechanische Verbindung und auch eine Abdichtung gleichzeitig vorhanden.

Figur 2 zeigt eine Einbauteile-Garnitur gemäß Figur 1, eingesetzt in ein Auslaufmundstück 2, das an seinem zuströmseitigen Ende ein Anschlußgewinde 17 zum Verbinden mit einer Sanitär-Armatur aufweist. Deutlich ist hierbei erkennbar, daß die gesamte Einbauteile-Garnitur 1 durch die jeweils direkte Verbindung der Einbauteile eine vergleichsweise geringe Gesamtlänge aufweist und nur wenig über die axiale Länge des Auslaufmundstückes 2 übersteht. Es können dadurch auch bisher verwendete Auslaufmundstücke 2, die für den Einsatz eines Strahlreglers 3 mit Vorsatzsieb 5 vorgesehen waren, verwendet werden.
Hier ist auch gut zu erkennen, daß der Durchflußmengenregler 4 einen geringeren Außendurchmesser aufweist als der Strahlregler 3, so daß er noch in den auf dem Außenrand des Strahlreglers 3 aufliegenden Dichtungsring 18 paßt. Dadurch ist einerseits die direkte Verbindung mit dem Strahlregler 3 ohne zusätzliche Dichtungsringe möglich und außerdem ist, wie bereits vorerwähnt, eine kompakte Bauform mit kurzer Baulänge möglich.

Gemäß Figur 3 ist die Einbauteile-Garnitur 1 in ein anderes Auslaufmundstück 2a eingesetzt, das ein Innen-Anschlußgewinde 17a zum Verbinden mit einer Sanitärarmatur aufweist. Bei dieser Ausführungsform ist erkennbar, daß die gesamte Einbauteile-Garnitur praktisch innerhalb des Auslaufmundstückes 2a Platz findet. Auch hierbei kann unverändert ein übliches und auch bisher schon verwendetes Auslaufmundstück 2a verwendet werden.
In den Figuren 4 bis 6 ist noch gut erkennbar, daß sich im Trennbereich zwischen Durchflußmengenregler 4 und Strahlregler 3 im Bereich des Ringwulstes 8 außenseitig eine Anfasung 19 befindet, die praktisch eine Eingriffsausnehmung bildet, in die beispielsweise mit dem Fingernagel eingegriffen und der Durchflußmengenregler 4 dann vom Strahlregler 3 getrennt werden kann. Es sind also keine zusätzlichen Hilfswerkzeuge zum Trennen und auch nicht zum Verbinden der Einbauteile erforderlich. Eine ähnliche Anfasung wie am abströmseitigen Verbindungsende des Durchflußmengenreglers 4 könnte sich auch außenseitig bei dem Ringwulst 11 des Vorsatzsiebes 5 befinden.
Die Figuren 1, 4 und 6 lassen auch noch gut erkennen, daß die Anschlußmittel mit den Ringwülsten und den Hinterschneidungen so angeordnet sind, daß sich bei zusammengesetzten Einbauteilen außenseitig ein glatte Ringfläche ergibt.

## Patentansprüche

1. Einbauteile-Garnitur (1) zum Einbau in ein Auslauf-Mundstück (2, 2a) einer Sanitärarmatur, mit einem Strahlregler (3) als Einbauteil, **dadurch gekennzeichnet, daß** als weiteres Einbauteil ein Durchflußmengenregler (4) und ein Vorsatzsieb (5) vorgesehen ist, welches (5) dem Durchflußmengenregler (4) zuströmseitig vorgeschaltet ist und daß die Einbauteile (3, 4, 5) selbst jeweils zueinander passende Anschlußmittel (6) zum wahlweisen lösbaren Verbinden des Strahlreglers (3) mit dem Durchflußmengenregler (4) und/oder dem Vorsatzsieb (5) aufweisen.

2. Einbauteile-Garnitur nach Anspruch 1, **dadurch gekennzeichnet, daß** der Strahlregler (3) an seinem zuströmseitigen Ende, der Durchflußmengenregler (4) an beiden Enden und das Vorsatzsieb (5) an seinem abströmseitigen Ende die Anschlußmittel (6) aufweisen und daß in Durchströmrichtung (Pfeil PF 1) nacheinander das Vorsatzsieb (5), der Durchflußmengenregler (4) und der Strahlregler (3) angeordnet sind.

3. Einbauteile-Garnitur nach einem der Ansprüche 1 bis 2, **dadurch gekennzeichnet, daß** die Anschlußmittel (6) der Einbauteile (3, 4, 5) durch Rastverbindungen gebildet sind.

4. Einbauteile-Garnitur nach einem der Ansprüche 1 bis 3, **dadurch gekennzeichnet, daß** die Einbauteile (3, 4, 5) vorzugsweise von Hand lösbar miteinander verbindbar sind.

5. Einbauteile-Garnitur nach einem der Ansprüche 1 bis 4, **dadurch gekennzeichnet, daß** an den Einbauteilen (3, 4, 5), insbesondere bei deren Trennbereich zwischen benachbarten Einbauteilen Eingriffsausnehmungen, vorzugsweise Anfasungen (19) vorgesehen sind.

6. Einbauteile-Garnitur nach einem der Ansprüche 1 bis 5, **dadurch gekennzeichnet, daß** die Anschlußmittel (6) durch zumindest abschnittweise ringförmig umlaufende Rastvorsprünge oder Rastnasen, Rastvertiefungen oder dergleichen gebildet sind.

7. Einbauteile-Garnitur nach einem der Ansprüche 1 bis 6, **dadurch gekennzeichnet, daß** der Durchflußmengenregler (4) einen kleineren Durchmesser als der sich in Durchströmrichtung anschließende Strahlregler (3) aufweist und daß der sich radial außen an den Durchflußmengenregler (4) anschließende Ringraum zur Aufnahme eines Dichtungsringes (18) ausgebildet ist.

8. Einbauteile-Garnitur nach einem der Ansprüche 1 bis 7, **dadurch gekennzeichnet, daß** der Strahlregler (3) zuströmseitig als Anschlußverbindung(6)einenvorzugsweiseumlaufendenRingwulst (15) mit einer äußeren Hinterschneidung (16) aufweist, zum Eingreifen einer vorzugsweise umlaufenden Ringwulst (8 oder 11) mit einer inneren Hinterschneidung (10 oder 12) am abströmseitigen Ende des Durchflußmengenreglers (4) oder des Vorsatzsiebes (5).

9. Einbauteile-Garnitur nach einem der Ansprüche 1 bis 8, **dadurch gekennzeichnet, daß** die Einbauteile (3,4,5) dicht oder weitgehend dicht miteinander verbunden sind.

10. Einbauteile-Garnitur nach einem der Ansprüche 1 bis 9, **dadurch gekennzeichnet, daß** Durchflußmengenregler (4) mit unterschiedlichen Durchflußklassen und/oder Strahlregler (3) unterschiedlicher Bauform mit jeweils gleichen Anschlußmittel (6) vorgesehen sind.

## Claims

1. Fitting (1) for accessories to be mounted in an outflow opening (2, 2a) of a sanitary installation, having a jet regulator (3) as a detachable accessory, **characterised in that** a throughflow regulator (4) and an ancillary sieve (5) are provided as a further detachable accessory, said sieve (5) being disposed in front of the throughflow regulator (4) on the inflow side and the detachable accessories (3,4,5) themselves have connecting means (6) fitting one another for selectively releasably connecting the jet regulator (3) to the throughflow regulator (4) and/or the ancillary sieve (5).

2. Fitting for accessories according to claim 1, **characterised in that** the jet regulator (3) has the connecting means at its inflow end, the throughflow regulator (4) has them at both ends and the ancillary sieve (5) has them at its outflow end, and the ancillary sieve (5), the throughflow regulator (4) and the jet regulator (3) are arranged one after the other in the direction of flow (arrow PF 1).

3. Fitting for accessories according to one of claims 1 to 2, **characterised in that** the connecting means (6) of the detachable accessories (3, 4, 5) are formed by latching connections.

4. Fitting for accessories according to one of claims 1 to 3, **characterised in that** the detachable accessories (3, 4, 5) are preferable connectable in such a way that they can be released by hand.

5. Fitting for accessories according to one of claims 1 to 4, **characterised in that** latching recesses, preferably chamfers (19) are provided on the detachable accessories (3, 4, 5), particularly at the zone of separation between adjacent detachable accessories.

6. Fitting for accessories according to one of claims 1 to 5, **characterised in that** the connecting means (6) are formed by latching projections or latching lugs, latching recesses or the like which are arranged in at least a partial ring shape.

7. Fitting for accessories according to one of claims 1 to 6, **characterised in that** the throughflow regulator (4) is smaller in diameter than the jet regulator (3) adjacent thereto in the direction of flow and the annular space radially outside the throughflow regulator (4) and adjacent thereto is designed to accommodate a gasket (18).

8. Fitting for accessories according to one of claims 1 to 7, **characterised in that** the jet regulator (3) has on the inflow side, as a connecting joint (6), a preferably encircling annular bead (15) with an external undercut (16), for the engagement of a preferably encircling annular bead (8 or 11) with an internal undercut (10 or 12) on the outflow end of the throughflow regulator (4) or the ancillary sieve (5).

9. Fitting for accessories according to one of claims 1 to 8, **characterised in that** the detachable accessories (3,4,5) are joined together in leaktight or substantially leaktight manner.

10. Fitting for accessories according to one of claims 1 to 9, **characterised in that** throughflow regulators (4) with different categories of throughflow and/or jet regulators (3) of different shapes but with the same connecting means (6) are provided.

## Revendications

1. Jeu de pièces incorporées (1) pour le montage dans un embout de sortie (2, 2a) d'une robinetterie sanitaire, avec un régulateur de jet (3) comme pièce incorporée, **caractérisé en ce qu'**il est prévu comme autre pièce incorporée un régulateur de débit (4) et un tamis additionnel (5), lequel est monté en amont du régulateur de débit (4) côté arrivée et **en ce que** les pièces incorporées (3, 4, 5) présentent même des moyens de raccordement (6) adaptés les uns aux autres pour la liaison amovible en option du régulateur de jet (3) avec le régulateur de débit (4) et/ou le tamis additionnel (5).

2. Jeu de pièces incorporées selon la revendication 1, **caractérisé en ce que** le régulateur de jet (3), le régulateur de débit (4) et le tamis additionnel (5) présentent les moyens de raccordement (6) respectivement sur son extrémité côté arrivée, sur les deux extrémités et sur son extrémité côté écoulement et **en ce que** le tamis additionnel (5), le régulateur de débit (4) et le régulateur de jet (3) sont disposés de façon successive dans le sens d'écoulement (flèche PF 1).

3. Jeu de pièces incorporées selon l'une quelconque des revendications 1 à 2, **caractérisé en ce que** les moyens de raccordement (6) des pièces incorporées (3, 4, 5) sont formés par des liaisons avec encliquetage.

4. Jeu de pièces incorporées selon l'une quelconque des revendications 1 à 3, **caractérisé en ce que** les pièces incorporées (3, 4, 5) peuvent être reliées entre elles de façon amovible de préférence manuellement.

5. Jeu de pièces incorporées selon l'une quelconque des revendications 1 à 4, **caractérisé en ce qu'**il est prévu des évidements d'engagement, de préférence des chanfreins (19) sur les pièces incorporées (3, 4, 5), en particulier dans leur zone de séparation entre des pièces incorporées voisines.

6. Jeu de pièces incorporées selon l'une quelconque des revendications 1 à 5, **caractérisé en ce que** les moyens de raccordement (6) sont formés par des saillies d'encliquetage périphériques et de forme annulaire au moins partiellement ou des ergots d'encliquetage, des cavités d'encliquetage ou similaires.

7. Jeu de pièces incorporées selon l'une quelconque des revendications 1 à 6, **caractérisé en ce que** le régulateur de débit (4) a un diamètre inférieur au régulateur de jet (3) qui fait suite dans le sens d'écoulement et **en ce que** l'espace annulaire, qui se raccorde radialement à l'extérieur au régulateur de débit (4), est conçu pour loger une bague d'étanchéité (18).

8. Jeu de pièces incorporées selon l'une quelconque des revendications 1 à 7, **caractérisé en ce que** le régulateur de jet présente côté arrivée comme liaison de raccordement (6) un renflement annulaire (15) de préférence périphérique avec une contre-dépouille (16) extérieure, pour l'engagement d'un renflement annulaire (8 ou 11) de préférence périphérique avec une contre-dépouille intérieure (10 ou 12) sur l'extrémité côté écoulement du régulateur de débit (4) ou du tamis additionnel (5).

9. Jeu de pièces incorporées selon l'une quelconque des revendications 1 à 8, **caractérisé en ce que** les pièces incorporées (3, 4, 5) sont reliées entre elles de façon étanche ou largement étanche.

10. Jeu de pièces incorporées selon l'une quelconque des revendications 1 à 9, **caractérisé en ce que** des régulateurs de débit (4) sont prévus avec des classes de débit différentes et/ou des régulateurs de jet (3) de forme différente avec des moyens de raccordement (6) respectivement identiques.
